# EUROPÄISCHE PATENTSCHRIFT

(11) **EP 3 511 291 B1**
(45) Veröffentlichungstag und Bekanntmachung des Hinweises auf die Patenterteilung: **22.09.2021**
(21) Anmeldenummer: 19151387.8
(22) Anmeldetag: 11.01.2019
(51) Int. Cl.: B68B 1/02, B68B 1/04, B68C 1/14

(54) **RIEMEN FÜR EIN ZAUM- ODER SATTELZEUG SOWIE ZAUMZEUG MIT EINEM SOLCHEN RIEMEN**
BELT FOR A BRIDLE OR HARNESS AND BRIDLE WITH SUCH A BELT
SANGLE POUR UNE SELLERIE OU BRIDE AINSI QUE BRIDE DOTÉE D'UNE TELLE SANGLE

(30) Priorität: 11.01.2018 DE 202018000136 U; 09.04.2018 DE 202018101908 U
(43) Veröffentlichungstag der Anmeldung: 17.07.2019
(73) Patentinhaber: Rohn, Saskia, 31234 Edemissen (DE); Meier, Tina, 31234 Edemissen (DE)
(72) Erfinder: Meier, Tina, 31234 (DE); Rohn, Saskia, 31234 (DE)
(74) Vertreter: Haverkamp, Jens

(56) Entgegenhaltungen:
- EP-A2- 1 232 995
- EP-A2- 1 232 995
- WO-A1-2016/056892
- WO-A1-2016/056892
- DE-A1- 2 640 771
- DE-U1-202006 003 158
- DE-U1-202006 003 158
- DE-U1-202010 000 174
- DE-U1-202010 000 174
- DE-U1-202014 006 211
- DE-U1-202014 006 211
- US-A- 5 503 894
- US-A- 5 503 894

## Beschreibung

Die Erfindung betrifft einen Riemen für ein Zaum- oder Sattelzeug sowie ein Zaumzeug für ein Reit- oder Zugtier, etwa ein Pferd mit zumindest einem solchen Riemen. Insbesondere betrifft die Erfindung einen Riemen für ein Zaum- oder Sattelzeug mit einem ersten, ein erstes Ende des Riemens bildenden Endabschnitt, mit einem zweiten, das andere Ende des Riemens bildenden Endabschnitt sowie mit einem die beiden Endabschnitte verbindenden Mittenabschnitt, welcher Mittenabschnitt durch ein bezüglich seiner Wirkung zum Tierkörper angeordnetes Polsterelement bereitgestellt ist.

Zaumzeuge werden für Reit- und Zugtiere, typischerweise Pferde, verwendet. Ein solches Zaumzeug umfasst ein am Kopf des Tieres anzubringendes Kopfgestell, welches aus einzelnen Riemen zusammengesetzt ist. An das Kopfgestell können, wenn gewünscht, unterschiedliche Wirk- und/oder Funktionselemente, wie beispielsweise eine Trense, eine Kandare, Zügel, eine Longe, ein Reithalfter und dergleichen angeschlossen werden. Die Riemen sind gegeneinander verstellbar, um auf diese Weise das Kopfgestell an die Anatomie des Tierkopfes anpassen zu können. Ein solches Kopfgestell umfasst regelmäßig einen Nasenriemen, der über den Nasenrücken des Tieres geführt ist. Zum Umfassen des Tierkopfes wird der Nasenriemen mit einem Kinnriemen, der um das Kinn herumgeführt ist, vervollständigt. Gehalten wird dieser aus Nasenriemen und Kinnriemen gebildete Riemenring durch zumindest ein Backenstück auf jeder Seite des Tierkopfes. Ein Genickstück des Kopfgestells ist hinter den Ohren des Tierkopfes über sein Nackenband hinweggeführt und wird zu beiden Seiten des Tierkopfes durch ein Backenstück in Position gehalten. Dieses kann, wenn gewünscht, um einen die beiden Backenstücke verbindenden Kehlriemen ergänzt werden. Die Backenstücke verbinden typischerweise den Nasenriemen und den Kinnriemen mit dem Genickstück. Die Riemen sind zu ihrer Längenanpassung an die Anatomie des Tierkopfes miteinander durch Schnallen verbunden. Um einen sicheren Sitz des Kopfgestells des Zaumzeuges zu gewährleisten, darf dieses nicht zu locker sitzen. Auf der anderen Seite finden sich gerade im Bereich des Nasenrückens und des Nackenbandes druckempfindliche Stellen, auf die Pferde und auch andere Tiere unterschiedlich empfindlich reagieren können. Aufgrund dieser druckempfindlichen Stellen dürfen Nasenriemen und das Genickstück nicht zu fest verspannt sein, um nicht übermaßen auf die druckempfindlichen Stellen des Tierkörpers zu wirken.

Um zu versuchen, diesbezüglich Abhilfe zu schaffen, da gerade im Bereich des Nasenriemens für die Handhabung eines Pferdes ein gewisser Kontaktdruck gewünscht wird, sind Nasenriemen eingesetzt worden, die an der zum Pferdekopf weisenden Seite mit einer Polsterung ausgerüstet sind. Gleiches ist auch bei Genickstücken versucht worden. Ein solches Genickstück ist beispielsweise aus DE 20 2006 019 714 U1 bekannt.

Dieselbe Problematik, wie diese vorstehend für bestimmte Riemen eines Zaumzeuges beschrieben ist, stellt sich auch bei Bauchgurten zum Befestigen eines Sattels oder eines Longier- oder Voltigiergurtes am Pferd mittels eines Bauchgurtes dar.

US 5 503 894 A offenbart in seinen Figuren 3 und 4 einen gepolsterten Riemen herkömmlicher Art. Dieser Riemen trägt an jedem Ende eine Dornschnalle. Diese sind durch zwei Gewebebänder miteinander verbunden. Die Gewebebänder bilden endseitig jeweils eine Schlaufe aus, die den Steg jeder Schnalle umgreifen. Verstärkt sind die Gewebebänder durch einen inneren Lederstreifen, der sich bis unter die Dornschnallen erstreckt. Eingefasst ist diese Anordnung durch eine Neoprenpolsterung, deren seitliche Ränder um die Längskanten des Lederstreifens herumgeführt und auf der vom Tierkörper wegweisenden Seite durch ein Dekorationsleder zusammengehalten sind. Die Gewebebänder sind mit dem inneren Lederstreifen verbunden, beispielsweise durch Vernähen oder Kleben. Die Polsterung wird durch einen Teil des vorbeschriebenen Neoprenschlauchs bereitgestellt.

EP 1 232 995 A2 offenbart einen Sattelgurt. Dieser umfasst eine innere, zum Tierkörper gerichtete Lage, die - wie auch beim Gegenstand der US 5 503 894 A - an ihrer vom Tierkörper wegweisenden Seite durch eine äußere Lage zusammengehalten ist. Gebildet ist durch diese beiden Lagen ebenfalls ein Schlauch, der mit einer Polsterung befüllt ist. Endseitig sind an die Enden der unteren Lage jeweils zwei Schnallen mit einem Riemenstück angeschlossen, nicht jedoch an die äußere Lage. Um eine Polsterwirkung zu erzielen, ist die innere Lage in Richtung zum Tierkörper hin ausgebaucht. Um diese Form zu halten, wirkt die dickere äußere Lage als Widerlager. Ein sehr ähnlicher Sattelgurt ist aus DE 26 40 771 A1 bekannt.

DE 20 2006 003 158 U1 offenbart einen Sattelgurt mit einer Luftpolsterung. Bei diesem Sattelgurt handelt es sich um einen herkömmlichen Sattelgurt, an dessen zu dem Tierkörper weisenden Seite eine Luftpolsterung vorhanden ist.

Mit einem solchen gepolsterten Riemen ist zwar die auf die empfindlichen Stellen wirkende Druckstelle gepolstert. Allerdings wäre es wünschenswert, wenn eine Druckentlastung eines solchen Riemens als Teil des Kopfgestells eines Zaumzeuges deutlich verbessert wäre.

Der Erfindung liegt daher die Aufgabe zugrunde, einen solchen Riemen vorzuschlagen.

Gelöst wird diese Aufgabe erfindungsgemäß durch einen Riemen für ein Zaum- oder Sattelzeug mit den Merkmalen des Anspruchs 1.

Dieser Riemen ist bezüglich seiner Längserstreckung dreigeteilt und verfügt an seinen beiden Enden jeweils über einen Endabschnitt sowie über einen die beiden Endabschnitte verbindenden und sich zwischen diesen erstreckenden Mittenabschnitt. Der Mittenabschnitt dieses Riemens ist durch ein Polsterelement bereitgestellt. Die Wirkrichtung des Polsterelementes ist zum Tierkörper gerichtet, also beispielsweise in Richtung des Nasenrückens eines Pferdes. Somit ist das Polsterelement ein Zugkraft aufnehmender Teil des Riemens. Daher kann eine Zugspannung von dem einen Befestigungsmittel auf das andere Befestigungsmittel nur über den Mittenabschnitt des Polsterelementes übertragen werden. Das Polsterelement setzt sich zumindest mit seiner zugfesten Oberlage in die Endabschnitte des Riemens fort. In einer anderen Ausgestaltung setzt sich das Polsterelement auch mit seiner Polsterung bis in die Endabschnitte des Riemens fort. In diesen Endabschnitten sind an das Polsterelement jeweils zumindest ein Befestigungsmittel angeschlossen, um den Riemen mit beispielsweise einem anderen Riemen eines Zaumzeuges oder eines Sattelzeuges verbinden zu können. Bei diesen Befestigungsmitteln kann es sich um Befestigungsriemen handeln, die mit dem Polsterelement in den Endabschnitten des Riemens zugehörigen Abschnitten vernäht sind. Die Befestigungsriemen können als gelochte Riemen ausgeführt sein, um daran eine Dornschnalle eines weiteren Riemens befestigen zu können. Ein solcher Befestigungsriemen kann auch eine Dornschnalle tragen. Die Befestigungsmittel an den beiden Endabschnitten des Riemens können durchaus auch unterschiedlich ausgeführt sein. Beispielsweise kann als Befestigungsmittel an dem einen Endabschnitt des Riemens ein Lochriemen als Befestigungsriemen und an den anderen Endabschnitt ein eine Dornschnalle tragender Befestigungsriemen als Befestigungsmittel angeschlossen sein. Die Befestigungsmittel, beispielsweise die Befestigungsriemen eines solchen Riemens sind, da jeweils mit einem Endabschnitt des Riemens verbunden, durch das Polsterelement in Bezug auf ihre Zugkraft einleitende Befestigung durch den Mittenabschnitt des Polsterelementes voneinander getrennt. Im Bereich des Mittenabschnittes wirkt somit nur das Polsterelement auf den Tierkörper, beispielsweise auf den Nasenrücken eines Pferdes.

Das den Mittenabschnitt bildende Polsterelement ist derjenige Teil des Riemens, der an oder über druckempfindliche Stellen des Tierkörpers, etwa des Pferdekopfes im Falle eines Zaumzeuges oder um den Bauch im Falle eines Sattelzeuges geführt ist. Im Falle eines Nasenriemens als Teil eines Zaumzeuges erstreckt sich der Mittenabschnitt über den Nasenrücken. Somit wirkt auf den Nasenrücken das angenehm weiche Polsterelement und nicht wie bei vorbekannten Zaumzeugkopfgestellen ein relativ harter Riemen, auch wenn dieser an seiner zu dem Tierkopf weisenden Seiten gepolstert ist. Dennoch drückt sich bei einem gepolsterten Riemen gemäß dem Stand der Technik dieser durch die Polsterung durch, sodass ein solcher Riemen bezüglich seiner Breite mit ungleichem Druck an beispielsweise dem Nasenrücken eines Pferdes anliegt. Der größte Druck entsteht trotz Polsterung unterhalb des Spannriemens. Hiervon unterscheidet sich der erfindungsgemäße Riemen dadurch, dass die beispielsweise als Befestigungsriemen ausgeführten Befestigungsmittel, die an jeweils einen Endabschnitt des Riemens angeschlossen sind, die Zugkraft typischerweise über die gesamte Breite des Polsterelementes bzw. seines Mittenabschnittes verteilt wird. Dieses wird in einem bevorzugten Ausführungsbeispiel genutzt, bei dem die Breite des Polsterelementes größer ist als die Breite eines daran angeschlossenen Befestigungsriemens. Dies erlaubt auch die Möglichkeit, dass das Polsterelement in seiner Längserstreckung eine nicht konstante Breite aufweist und beispielsweise der mittlere Bereich die größte Breite aufweisen kann. Eine solche Riemenanlage ist durch die elastische Nachgiebigkeit des Polsterelementes bedingt durch seine Polsterung für den Tragekomfort am Tierkopf sehr angenehm. Zum Zwecke einer wirkungsvollen Zugkraftverteilung über die Breite des Polsterelementes verfügt dieses über zumindest eine zugfeste Lage, bei der es sich typischerweise um die Oberlage bzw. Decklage handelt. Aufgrund der Riemenanlage an den relevanten Bereichen des Kopfes mit dem Polsterelement des Riemens kann dieser sogar mit einer gewissen Spannung anliegen, ohne dass dieses aufgrund der großflächigen Anlage für das Tier unangenehm ist. Mit einem solchen als Nasenriemen ausgeführten Riemen eines Zaumzeuges können über das Zaumzeug eingeleitete Hilfen besonders schonend und effektiv auf beispielsweise ein Pferd übertragen werden.

Von besonderem Vorteil bei diesem Riemen ist, dass die flächige Erstreckung des Polsterelementes frei wählbar ist und insbesondere unabhängig von der Breite eines beispielsweise als Befestigungsmittel daran angeschlossenen Befestigungsriemens ist. Das Polsterelement kann über seine Längserstreckung eine gleichbleibende Breite aufweisen. Durchaus möglich ist es auch, dass über die Längserstreckung eines solchen Polsterelementes die Breite variiert. In jedem Fall ist durch die Oberlage Sorge dafür getragen, dass eine Zugkrafteinleitung sich über die Breite des Polsterelementes verteilt.

Der Polsterabschnitt eines solchen Riemens ist vorzugsweise in demjenigen Bereich, in dem dieser am Kopf des Tieres anliegt, breiter ausgestaltet als in seinen Endabschnitten. Bei einer solchen Ausgestaltung verteilt sich die anliegende Zugkraft über die gesamte Breite des Polsterabschnittes, so dass der auf den Tierkopf wirkende Druck entsprechend verteilt wird und die Drucklast pro Flächeneinheit entsprechend gering ist. Eine solche Ausgestaltung ist bei einem Nasenriemen sinnvoll, wobei sich der Bereich der größten Breite des Polsterelementes am Nasenrücken befindet. Zu den Enden hin verjüngt sich die Breite bei einer solchen Ausgestaltung des Riemens. Dieses ist auch vor dem Hintergrund zweckmäßig, damit der an diesen Riemen angeschlossene weitere Riemen, was bei einem Nasenriemen der Kinnriemen ist, auch ohne großen Abstand angeschlossen werden kann. Diese beiden einen Pferdekopf einfassenden Riemen - Nasenriemen und Kinnriemen - grenzen typischerweise mit ihren Enden winklig zueinander. Durch die miteinander in Eingriff gestellten Befestigungsmittel zum Verbinden dieser beiden Riemen erfolgt die Anpassung an die Anatomie des Tierkopfes zwischen den sich in Richtung zum Maul verjüngenden Pferdekopf in dem Bereich, in dem der Nasenriemen anzubringen ist.

Eine solche Breitenzunahme ausgehend von den Endabschnitten zu dem typischerweise mittleren Abschnitt des Mittenabschnittes mit seiner maximalen Breite erfolgt vorzugsweise stetig mit sich änderndem Krümmungsradius. Auf diese Weise können diejenigen Bereiche eines Pferdekopfes ausgespart werden, die benachbart zu dem Nasenrücken liegen und möglichst nicht druckbelastet werden sollen. Die Ausbildung des Mittenabschnittes kann in Bezug auf die Mittellängsebene des Riemens asymmetrisch sein, sodass ein solcher Riemen ausgehend von seiner quer zu seiner flächigen Ausdehnung verlaufenden Mittellängsebene in Richtung zur Stirn eine größere Breite aufweist als in Richtung zum Maul.

Das Vorsehen eines Polsterelementes als Riemenmittelstück erlaubt in besonderer Weise eine Ausbildung desselben in Anpassung an die jeweilige Anatomie des Tierkopfes, und zwar in Bezug auf seine maximale Breite, seine Kontur und seine Polsterung. Die Polsterung kann beispielsweise derart ausgeführt sein, dass diese in bestimmten Bereichen etwas dicker ausgeführt ist als in anderen Abschnitten des Riemens. Auch auf diese Weise können die unmittelbar neben dem Nasenrücken befindlichen besonders druckempfindlichen Stellen des Pferdekopfes durch Vorsehen einer dünneren Polsterung ausgespart werden.

Das Polsterelement ist in seinem Mittenabschnitt und vorzugsweise auch in seinen Endabschnitten deutlich breiter als ein als Befestigungsriemen daran angeschlossenes Befestigungsmittel. Um die durch den Befestigungsriemen in das Polsterelement eingeleitete Zugkraft auf kürzerer Strecke in Richtung der Längserstreckung des Riemens auf die gesamte Breite des Polsterelementes verteilen zu können, ist in einem Ausführungsbeispiel vorgesehen, dass der Anschluss des Befestigungsriemens an das Polsterelement unter Verwendung eines Zugkraftspreizelementes erfolgt. Dieses Zugkraftspreizelement ist in zumindest einem an das Polsterelement angeschlossenen Abschnitt breiter als der Befestigungsriemen und entspricht insbesondere im Wesentlichen der Breite des in den Endabschnitt hineinreichenden Abschnittes des Polsterelementes. Ein solches Zugkraftspreizelement kann beispielsweise ein quer zu dem Befestigungsriemen verlaufendes Riemenstück sein, welches mit dem Befestigungsriemen und den angrenzenden Polsterelementabschnitten kraftschlüssig, beispielsweise durch entsprechende Nähte verbunden ist. Möglich ist auch eine Ausgestaltung, bei der der Befestigungsriemen an seinem polsterelementseitigen Endabschnitt in seiner Breite vergrößert ist, wobei die maximale Breite des Befestigungsriemens im Wesentlichen der Breite des Polsterelementes in dem Endabschnitt entspricht. Bei einer solchen Ausgestaltung bildet sodann diese Verbreiterung das Zugkraftspreizelement.

Ein solcher Riemen kann, wie bereits angesprochen, als Nasenriemen ausgeführt sein. Der mit dem Nasenriemen zusammenwirkende Kinnriemen kann ebenfalls ein Riemen dieser Art sein. Dann erfolgt eine Krafteinleitung in das Kinn des Pferdes ebenfalls über eine entsprechend große Fläche durch den Mittenabschnitt des Kinnriemens.

In einem weiteren Ausführungsbeispiel ist ein solcher Riemen Teil eines geteilten Genickstückes. Ein solches Genickstück verfügt über zwei derartige Riemen, die sodann zur Freilassung eines Bereiches des Nackenbandes voneinander beabstandet und durch einen Verbindungsriemen miteinander verbunden sind. Diese Genickriemen liegen sodann mit ihrem durch das Polsterelement gebildeten Mittenabschnitt weich und die Druckkraft über eine große Fläche verteilend auch an den eher empfindlichen Stellen hinter den Ohren des Pferdes an, ohne dass dieses für das Pferd störend wäre. An dem Nackenband selbst liegt dann das Genickstück nicht an.

Ein derartige Riemen aufweisendes Kopfgestell eines Zaumzeuges kann aufgrund der besonderen Krafteinleitung in den Pferdekopf am Pferdekopf anliegend befestigt sein, ohne dass dieses für das Pferd unangenehm wäre, wodurch jedoch die Handhabbarkeit und die Arbeit mit dem Pferd deutlich verbessert ist. Über das Kopfgestell bei der Arbeit mit dem Pferd in den Pferdekopf eingeleitete Bewegungen werden über eine größere Fläche und nicht nur, wie beim Stand der Technik, quasi punktuell bzw. linienförmig eingeleitet, was auch für das Tier angenehmer ist und wobei gegebene Hilfen vom Pferd auch besser verstanden werden können.

Ein solcher Riemen, wenn zum Aufspannen eines Sattels oder eines Longier- oder Voltigiergurtes eingesetzt, stellt den um den Bauch des Pferdes geführten Bauchgurt dar. Dieser Bauchgurt verfügt über zumindest einen, typischerweise jedoch über zwei voneinander beabstandete Polsterelemente. Wie dieses zu den vorbeschriebenen Riemen als Teil eines Zaumzeuges beschrieben ist, ist durch die Zwischenschaltung eines solchen Polsterelementes der Riemen (Bauchgurt) als solcher unterbrochen. Bei einem solchen Bauchgurt befinden sich die Polsterelemente beispielsweise an denjenigen Stellen des Bauches des Pferdes an, an denen sich oberflächennahe Blutadern befinden. Insofern ist ein solcher, zwei mit Abstand zueinander angeordnete Polsterelemente aufweisender, als Bauchgurt eines Sattelzeuges konzipierter Riemen ähnlich aufgebaut wie dieses vorstehend zu dem Genickstück beschrieben ist. Das Vorsehen von dem in den Riemenverlauf eingeschalteten zumindest einen Polsterelement oder auch von mehreren mit Abstand zueinander angeordneten Polsterelementen erlaubt eine Anlage des Bauchgurtes zumindest an den empfindlichen Stellen des Bauches mit einer großen und vor allem weichen Auflagefläche, sodass sich der eingeleitete Druck über eine größere Fläche verteilt und damit die Druckkraft pro Flächeneinheit deutlich reduziert ist. Auch bei dieser Ausgestaltung sind das oder die Polsterelemente breiter ausgelegt als der oder die daran angeschlossenen Riemenabschnitte als Befestigungsmittel. Im Übrigen sind typischerweise diese Polsterelemente genauso ausgeführt wie die zu dem Zaumzeug beschriebenen.

Nachfolgend ist die Erfindung unter Bezugnahme auf die beigefügten Figuren anhand von Ausführungsbeispielen beschrieben. Es zeigen:
- **Fig. 1:**: eine schematisierte Darstellung eines Pferdekopfes mit einem als Kopfgestell ausgeführten Zaumzeug mit einem Nasenriemen,
- **Fig. 2:**: der Nasenriemen des Zaumzeuges der Figur 1 in einer Draufsicht,
- **Fig. 3:**: eine Teildarstellung eines weiteren Nasenriemens als Teil eines Zaumzeuges,
- **Fig. 4:**: einen Schnitt durch den Nasenriemen entlang der Linie A - B der Figur 3,
- **Fig. 5:**: eine schematische Darstellung des Nasenrückens des Pferdekopfes der Figur 1 aus Richtung des Mauls gesehen mit dem über den Nasenrücken geführten Nasenriemen der Figuren 1 und 2,
- **Fig. 6:**: ein Genickstück gemäß einer ersten Ausgestaltung als Teil eines Zaumzeuges und
- **Fig. 7:**: ein Genickstück gemäß einer weiteren Ausgestaltung als Teil eines Zaumzeuges.

An einem Pferdekopf 1 ist ein aus Riemen zusammengesetztes Kopfgestell als Zaumzeug 2 angelegt. Das in Figur 1 gezeigte Zaumzeug 2 verfügt über einen Nasenriemen 3, dessen Enden an einen Kinnriemen 4 angeschlossen sind. An den Nasenriemen 3 ist zu beiden Seiten des Pferdekopfes 1 jeweils ein Backenstück 5 angeschlossen, welches in einen Genickriemen 6 übergeht. Fixiert bleibt der Genickriemen 6 durch jeweils einen Kehlriemen 6.1, der unter den Backenknochen des Pferdekopfes 1 herumgeführt ist.

Der Nasenriemen 3 des Zaumzeuges 2 umfasst ein Polsterelement 7, das Teil des zuglastübertragenden Nasenriemens 3 ist. Der in Figur 1 gezeigte Nasenriemen 3 ist in einer Draufsicht auf seine in Figur 1 erkennbare Oberseite in Figur 2, abgenommen von dem Pferdekopf 1, als Teil des Zaumzeuges 2 gezeigt. Die Endabschnitte der daran angeschlossenen Backenstücke 5, 5.1 sind erkennbar.

Der Nasenriemen 3 kann in seiner Längserstreckung in drei Abschnitte gegliedert werden, und zwar in zwei Endabschnitte 8, 8.1, die durch einen Mittenabschnitt 9 miteinander verbunden sind. Der Mittenabschnitt 9 wird durch das Polsterelement 7 bereitgestellt. Das Polsterelement 7 erstreckt sich mit jeweils einem Abschnitt bis in die beiden Endabschnitte 8, 8.1 hinein. In den Endabschnitten 8, 8.1 ist an das Polsterelement 7 jeweils ein Befestigungsriemen 10, 10.1 angeschlossen; bei dem dargestellten Ausführungsbeispiel sind diese mit dem Polsterelement 7 vernäht. Bei den Befestigungsriemen 10, 10.1 handelt es sich um Lochriemen, die mit jeweils einer an dem Kinnriemen 4 befindlichen Dornschnalle (in den Figuren nicht gezeigt) verbunden werden können. Die Breite des Polsterelementes 7 ist, wie aus Figur 2 ersichtlich, deutlich größer als die Breite der Befestigungsriemen 10, 10.1. Die Breite des Polsterelementes 7 ist nicht konstant, sondern vergrößert sich bei dem dargestellten Ausführungsbeispiel ausgehend von jedem der beiden Endabschnitte 8, 8.1 zur Mitte des Nasenriemens 3 hin. Seine maximale Breite erreicht der Nasenriemen 3 in der Mitte seines Mittenabschnittes 9. Diese ist durch einen Scheitel S an der zu der Stirn des Pferdekopfes 1 weisenden Seite gebildet. Die Breitenzunahme ausgehend von den Endabschnitten 8, 8.1 erfolgt mit kleiner werdendem Krümmungsradius, und zwar bis zum Erreichen eines Krümmungswendepunktes 11, in dem die Krümmung dann übergeht in diejenige, durch die der Scheitel S gebildet ist. Die zum Maul des Pferdekopfes 1 weisende Kontur des Nasenriemens 3 ist ebenfalls gekrümmt unter Ausbildung eines Scheitels S.1, wobei dieser Scheitel S.1 weniger prägnant ausgebildet ist wie die diesbezügliche Kontur an der anderen Längsseite des Nasenriemens 3. Die weniger prägnante Ausbildung dieses Scheitels S.1 rührt daher, dass die Breite des Mittenabschnittes 9 von der Mittellängsebene M (siehe Figur 4) geringer ist als an seiner zur Stirn weisenden Seite.

Das Polsterelement 7 verfügt über eine zugfeste Oberlage 12, die aus einem gewebten Material, etwa aus zugfesten Kunststofffasern hergestellt sein kann. Bei dem in den Figuren dargestellten Ausführungsbeispiel ist die Oberlage 12 aus mehreren Komponenten zusammengesetzt, wobei bei diesem Ausführungsbeispiel zwei Komponenten verwendet werden. Die Oberlage 12 verfügt über ein gewebtes Außenmaterial 12.1, welches mit einem Kevlar-Gewebe 12.2 unterfüttert ist. Seine Zugfestigkeit erhält die Oberlage bei diesem Ausführungsbeispiel durch das Kevlar-Gewebe 12.2. Die Oberlage 12 ist wasserundurchlässig. Die Befestigungsriemen 10, 10.1 sind an die Oberlage 12 und somit an die beiden die Oberlage 12 bildenden Komponenten - das Außenmaterial 12.1 und das Kevlar-Gewebe 12.2 - durchgreifend mit Nähten befestigt. Eine über die Befestigungsriemen 10, 10.1 in das Polsterelement 7 eingeleitete Zugkraft wird durch die Oberlage 12 über die Breite des Polsterelementes 7 verteilt. Folglich wird eine auf den Nasenriemen 3 wirkende Zugkraft über den gesamten Bereich, in dem sich die Scheitel S, S.1 befinden verteilt, weitestgehend gleichmäßig in den Nasenrücken 13 des Pferdekopfes 1 eingeleitet.

Zur Verbesserung dieser Kraftverteilung ist bei dem in Figur 3 gezeigten Nasenriemen 3.1, der prinzipiell aufgebaut ist wie der Nasenriemen 3 und für den somit die diesbezüglichen Ausführungen gleichermaßen gelten, ein Zugkraftspreizelement 14 vorgesehen. Dieses Zugkraftspreizelement 14 ist Teil des Befestigungsriemens 10.2 und stellt eine in Richtung zu dem Mittenabschnitt des Polsterelements 7.1 weisende Verbreiterung dar. Die größte Breite des Zugkraftspreizelementes 14 entspricht im Wesentlichen der Breite des Polsterelementes 7.1 in seinem diesbezüglichen Endabschnitt. Auf diese Weise ist eine Zugkrafteinleitung auch in die äußeren Randbereiche der Scheitel S, S.1 verbessert.

Figur 4 zeigt einen Schnitt durch den Nasenriemen 3.1 zur Illustration des Aufbaus des Polsterelementes 7.1. Die Blickrichtung des Schnittes ist in Richtung zu den Scheiteln S, S.1 hin. Die Oberlage 12 ist mit einer grobmaschigen Unterlage 15 vernäht. Die Unterlage 15 ist weich und atmungsaktiv. Durch die Oberlage 12 und die Unterlage 15 ist eine Tasche gebildet, in die ein elastisches Distanzgewirk 16 eingesetzt ist. Die Unterlage 15 fasst das Distanzgewirke 16 nicht nur unterseitig, sondern auch seitlich ein und ist mit der Oberlage 12 vernäht. Die Unterlage 15 ist offenporig und daher atmungsaktiv. Der Unterlage 15 kommt bereits eine gewisse Polsterfunktion zu, da diese bei dem dargestellten Ausführungsbeispiel eine Dicke von einigen Millimetern aufweist. Somit wird die Polsterung bei diesem Riemen 3.1 - gleiches gilt für den Riemen 3 - durch das Distanzgewirke 16 und die Unterlage 15 bereitgestellt. Derartige Distanzgewirke 16 sind hinlänglich bekannt und werden mitunter auch als Abstandsgewirk angesprochen. Der Befestigungsriemen 10.2 befindet sich auf der Oberseite der Oberlage 12 und ist mit dieser bzw. dem gesamten Polsterabschnitt vernäht. Die in Figur 4 gezeigte Schnittdarstellung stellt mit Ausnahme des darin erkennbaren Zugkraftspreizelementes 14 zugleich die Querschnittsdarstellung ebenfalls für den Nasenriemen 2 dar.

Der Nasenriemen 3 der Figuren 1 und 2 ist in Benutzungsstellung in einer schematisierten Ansicht in Figur 5 gezeigt. Der Nasenriemen 3 überspannt den Nasenrücken 13. Durch den vorbeschriebenen Aufbau des Polsterelementes 7, welches den Mittenabschnitt 9 des Nasenriemens 3 bildet, liegt dieser auf einer relativ großen Fläche, vor allem in Längserstreckung des Nasenrückens an diesem an. Zu dem Nasenrücken 13 benachbarte und unter Umständen druckempfindliche Kopfbereiche werden von dem Nasenriemen 3 aufgrund seiner zu der Stirn und zum Maul weisenden geschwungenen Ausführung entweder nicht berührt oder liegen auf diesen mit der weichen Polsterung 7 an, wobei auch an solchen Stellen eine Krafteinleitung über eine große Fläche erfolgt, so dass der Druck pro Flächeneinheit diesbezüglich signifikant gegenüber herkömmlichen Nasenriemen reduziert ist.

Der Kinnriemen 4 ist gleichermaßen aufgebaut wie der Nasenriemen 3, weist bei dem dargestellten Ausführungsbeispiel keine ausgeprägte Verbreiterung in seinem mittleren Bereich gegenüber seinen Endabschnitten auf. Auch bei dem Kinnriemen 4 ist, wie aus Figur 1 erkennbar, das Polsterelement deutlich breiter als der daran angeschlossene Befestigungsriemen. Das Polsterelement des Kinnriemens 4 hat bei dem dargestellten Ausführungsbeispiel eine Trapezform als Grundrissgeometrie. Die längere Grundseite dieser Trapezform befindet sich an der in Richtung zum Pferdehals weisenden Seite des Kinnriemens 4. Die gegenüberliegende Längsseite des Kinnriemens 4 ist die kürzere Seite. Auf diese Weise ist die aus Nasenriemen 3 und Kinnriemen 4 gebildete Einheit in besonderer Weise an die konische Kopfform eines Pferdekopfes angepasst. Die beschriebene Auslegung des Kinnriemens 4 macht ferner deutlich, dass sich das erfindungsgemäße Konzept in Bezug auf seine auf die Breite des Riemens erfolgende flächige Zugkraftverteilung auch für solche Riemen eignet, bei denen die Befestigungsmittel, beispielsweise die Befestigungsriemen wie im Falle dies Kinnriemens 4 nicht wie bei dem Ausführungsbeispiel des Nasenriemens 3 der Figur 2 in Längserstreckung des Riemens fluchtend, sondern winklig zueinander angeordnet sind, wie dieses bei dem Kinnriemen 4 aufgrund seiner Trapezform der Fall ist. Die Befestigungsriemen des Kinnriemens 4 sind orthogonal zu den geneigten Schmalseiten der Trapezform angeordnet und stehen somit winklig zueinander.

Figur 6 zeigt ein weiteres Ausführungsbeispiel eines Riemens, der ebenso aufgebaut ist, wie die vorstehend beispielhaft beschriebenen Nasenriemen 3, 3.1. Bei dem in Figur 6 gezeigten Riemen handelt es sich um zwei miteinander verbundene Genickriemen 17, 17.1. Jeder Genickriemen 17, 17.1 verfügt über ein Polsterelement 18, 18.1 und daran angeschlossene Befestigungsriemen 19, 19.1, 19.2, wobei der Befestigungsriemen 19.2 ein Verbindungsriemen zum Verbinden der beiden Genickriemen 17, 17.1 ist.

Die beiden Polsterelemente 18, 18.1 der Genickriemen 17, 17.1 sind in dem Bereich, in dem der Verbindungsriemen 19.2 über das Nackenband eines Pferdekopfes geführt ist, voneinander beabstandet. Die Polsterung ist in diesem Bereich soweit aufgebaut, dass der Verbindungsriemen 19.2 am Nackenband nicht anliegt. Die benachbart zu dem Nackenband am Pferdekopf anliegenden Polsterelemente 18, 18.1 verteilen die Zugkraft über eine große Fläche. Durch die beiden Genickriemen 17, 17.1 ist somit ein geteiltes Genickstück 20 ausgebildet.

Figur 7 zeigt ein weiteres Genickstück 20.1, welches prinzipiell aufgebaut ist wie das Genickstück 20 der Figur 6. Von diesem unterscheidet sich das Genickstück 20.1 allein dadurch, dass an den dem Verbindungsriemen gegenüberliegenden Enden der Polsterelemente nicht nur jeweils ein Befestigungsriemen, sondern mehrere angeordnet sind.

Die Oberlage 21 der die Genickstücke 20, 20.1 bildenden Genickriemen 17, 17.1 ist an seiner zum Pferdeohr weisenden Seite im Bereich ihrer mittleren Abschnitte mit einer schmaleren Breite ausgeführt, weist mithin eine gewisse Taillierung auf, wodurch die Oberlage 21 eine Nierenform erhält. Durch diese Aussparung der Oberlage 21 in den Genickriemen 17, 17.1 sind diese an die empfindliche Rückseite des Pferdeohres anatomisch angepasst. Da bei dem dargestellten Ausführungsbeispiel die Unterlage 22 mit dem von dieser eingefassten elastischen Distanzgewirk nicht ausgeschnitten ist, ist die die Unterlage 22 mit der Oberlage 21 verbindende Naht oberseitig bezüglich des Polsterelementes 18, 18.1 angeordnet. Das bei einer Benutzung der Genickstücke 20, 20.1 vor den Genickriemen 17, 17.1 befindliche Pferdeohr kann sich daher ohne störende Druckkanten frei bewegen. Somit zeigt auch das Ausführungsbeispiel dieser Genickriemen 17, 17.1, dass bezüglich der Auslegung des Polsterelementes eines solchen Riemens hohe designerische Freiheitsgrade vorhanden sind und dennoch eine wirksame Abstützung am Tierkörper durch einen solchen Riemen gewährleistet ist.

Die Polsterelemente 18, 18.1 der Genickstücke 20, 20.1 sind genauso aufgebaut wie diejenigen der Nasenriemen 3, 3.1. Daher gelten die diesbezüglichen Ausführungen zu dem Nasenriemen 3.1 ebenfalls für die Polsterelemente 18, 18.1 der Genickstücke 20, 20.1.

Auch bei den Genickstücken 20, 20.1 sind die Befestigungsriemen 19. 19.1, 19.2 mit der jeweiligen Oberlage 21 vernäht, wie dieses zudem in den zuvor beschriebenen Ausführungsbeispielen dargelegt ist. Die Nähte sind gestrichelt in Figuren 6 und 7 angedeutet.

Anstelle eines elastischen Distanzgewirkes kann ein solches Polsterelement auch ein polsterndes Schaumelement aufweisen (Nicht Teil der beanspruchten Erfindung.). Ein Distanzgewirke vermag jedoch die maßgeblich über die Oberlage eingekoppelte Zugkraft besser über die Breite zu verteilen.

Die Erfindung ist anhand von Ausführungsbeispielen beschrieben worden. Ohne den Umfang der geltenden Ansprüche zu verlassen, ergeben sich für einen Fachmann zahlreiche Möglichkeiten, die Erfindung umzusetzen, ohne dass dieses im Rahmen dieser Ausführungen näher erläutert werden müsste.

### Bezugszeichenliste

- 1: Pferdekopf
- 2: Zaumzeug
- 3, 3.1: Nasenriemen
- 4: Kinnriemen
- 5, 5.1: Backenstück
- 6: Genickriemen
- 6.1: Kehlriemen
- 7, 7.1: Polsterelement
- 8, 8.1, 8.2: Endabschnitt
- 9: Mittenabschnitt
- 10, 10.1, 10.2: Befestigungsriemen
- 11: Krümmungswendepunkt
- 12: Oberlage
- 12.1: Außenmaterial
- 12.2: Kevlar-Gewebe
- 13: Nasenrücken
- 14: Zugkraftspreizelement
- 15: Unterlage
- 16: Distanzgewirke
- 17, 17.1: Genickriemen
- 18, 18.1: Polsterelement
- 19, 19.1, 19.2: Befestigungsriemen
- 20,20.1: Genickstück
- 21: Oberlage
- 22: Unterlage

- M: Mittellängsebene
- S, S.1: Scheitel

## Patentansprüche

1. Riemen für ein Zaum- oder Sattelzeug (2) mit einem ersten, ein erstes Ende des Riemens (3, 3.1; 4; 17, 17.1) bildenden Endabschnitt (8), mit einem zweiten, das andere Ende des Riemens (3, 3.1; 4; 17, 17.1) bildenden Endabschnitt (8.1) sowie mit einem die beiden Endabschnitte (8, 8.1, 8.2) verbindenden Mittenabschnitt (9), welcher Mittenabschnitt (9) durch ein bezüglich seiner Wirkung zum Tierkörper angeordnetes Polsterelement (7, 7.1; 18, 18.1) bereitgestellt ist, wobei das Polsterelement (7, 7.1; 18, 18.1) eine zugfeste, sich bis in die Endabschnitte fortsetzende Oberlage (12, 21), durch die eine Zugkrafteinleitung sich über die Breite des Polsterelements (7, 7.1; 18, 18.1) verteilt, aufweist, wobei an die Endabschnitte (8, 8.1, 8.2) der Oberlage (12, 21) jeweils zumindest ein Befestigungsmittel, etwa einen Befestigungsriemen (10, 10.1, 10.2, 19, 19.1) zum Anschließen des Riemens (3, 3.1; 4; 17, 17.1) an ein anderes Teil oder an einen anderen Riemen (4) eines Zaum- oder Sattelzeuges (2) angeschlossen ist und damit die Befestigungsmittel in Bezug auf ihre Zugkraft einleitende Befestigung durch den Mittenabschnitt (9) des Polsterelements (7, 7.1; 18, 18.1) voneinander getrennt sind, und wobei das den Mittenabschnitt (9) bildende Polsterelement (7,7.1; 18, 18.1) eine größere Breite aufweist als das zumindest eine an jeden Endabschnitt (8, 8.1, 8.2) des Riemens (3, 3.1; 4; 17, 17.1) angeschlossene Befestigungsmittel (10, 10.1, 10.2, 19, 19.1), wobei das Polsterelement (7, 7.1; 18, 18.1) aus der zugfesten Oberlage (12, 21), einer damit randlich umlaufend verbundenen offenporigen Unterlage (15) und einem in einer aus der Oberlage (12, 21) und der Unterlage (15) gebildeten Tasche befindlichen elastischen Distanzgewirk (16) gebildet ist, wobei die Polsterung durch das Distanzgewirk (16) und die Unterlage (15) bereitgestellt wird.

2. Riemen nach Anspruch 1 wobei die Breite des den Mittenabschnitt (9) bildenden Polsterelementes (7, 7.1) ausgehend von den Endabschnitten (8, 8.1) bis zu einem zwischen den Endabschnitten befindlichen Bereich maximaler Breite zunimmt.

3. Riemen nach Anspruch 2, wobei das zwischen den Endabschnitten (8, 8.1, 8.2) befindliche Breitenmaximum durch einen Scheitel (S, S.1) maximaler Breite an wenigstens einer seiner Längsseiten bereitgestellt ist und die Breitenzunahme bis zu einem Krümmungswendepunkt (11), an den sich der Scheitelbereich (S, S.1) anschließt, mit einem nicht konstanten und in Richtung zum Krümmungswendepunkt (11) kleiner werdenden Krümmungsradius ausgeführt ist.

4. Riemen nach Anspruch 2 oder 3, wobei der Mittenabschnitt (9) in Bezug auf seine Mittellängsebene durch eine zu beiden Seiten unterschiedliche Breitenausbildung ausgeführt asymmetrisch ist.

5. Riemen nach einem der Ansprüche 1 bis 4, wobei als Befestigungsmittel an jedem Endabschnitt (8, 8.1, 8.2) zumindest ein Befestigungsriemen (10, 10.1, 10.2, 19, 19.1) angeordnet ist.

6. Riemen nach Anspruch 5, wobei der dem Endabschnitt (8, 8.1, 8.2) zugeordnete Teil des Polsterelementes (7, 7.1; 18, 18.1) breiter ist als der daran angeschlossene Befestigungsriemen (10, 10.1, 10.2, 19, 19.1).

7. Riemen nach Anspruch 6, wobei der Anschluss des Befestigungsriemens (10.2) an das Polsterelement (7.1) unter Verwendung eines Zugkraftspreizelementes (14) vorgesehen ist, durch das die über den Befestigungsriemen (10.2) in das Polsterelement (7.1) eingeleitete Zugkraft über im Wesentlichen die gesamte Breite des Polsterelementes (7.1) in dem Endabschnitt (8.2) verteilt eingeleitet wird.

8. Riemen nach Anspruch 7, wobei der Befestigungsriemen (10.2) in seinem polsterelementseitigen Endabschnitt (8.2) einen seine Breite in Richtung zu dem Mittenabschnitt vergrößernden Zugkraftspreizabschnitt (14) aufweist, der kraftschlüssig über seine Breite an das Polsterelement (7.1) angeschlossen ist.

9. Riemen nach einem der Ansprüche 1 bis 8, wobei die Oberlage (12) eine gewebte Oberlage (12) ist.

10. Riemen nach einem der Ansprüche 1 bis 9, wobei der Riemen als Nasen- oder Kinnriemen (3, 4) ausgeführt ist.

11. Riemen nach einem der Ansprüche 1 bis 9, wobei der Riemen (17, 17.1) Teil eines aus zwei derartigen, mit Abstand zueinander angeordneten und mit einem Verbindungsriemen (19.2) gebildeten Genickstücks (20, 20.1) ist.

12. Zaumzeug für ein Reit- oder Zugtier, etwa ein Pferd, **dadurch gekennzeichnet, dass** zumindest ein Riemen (3, 3.1; 4; 17, 17.1) des Zaumzeuges (2) ein Riemen (3, 3.1; 4; 17, 17.1) nach einem der Ansprüche 1 bis 9 ist.

13. Zaumzeug nach Anspruch 12, wobei das Zaumzeug (2) einen Nasenriemen (3, 3.1) und einen Kinnriemen (4) aufweist, welche beiden Riemen als Riemen (3, 3.1; 4) nach einem der Ansprüche 1 bis 9 ausgeführt sind.

14. Zaumzeug nach Anspruch 12 oder 13, wobei das Zaumzeug ein aus zwei Riemen (17, 17.1) nach einem der Ansprüche 1 bis 9 gebildetes Genickstück (20, 20.1) aufweist, wobei die beiden Riemen (17, 17.1) im Bereich des Nackenbandes des Pferdes voneinander beabstandet und mit einem Verbindungsriemen (19.2) miteinander verbunden sind.

## Claims

1. Belt for bridle or harness (2) with a first end section (8) forming a first end of the belt (3, 3.1; 4; 17, 17.1), with a second end section (8.1) forming the other end of the belt (3, 3.1; 4; 17, 17.1), and a middle section (9) connecting the two end sections (8, 8.1, 8.2), this middle section (9) being provided by a cushion element (7, 7.1; 18, 18.1) arranged in respect of its effect on the animal's body, wherein the cushion element (7, 7.1; 18, 18.1) comprises a tension-resistant upper layer (12, 21) continuing into the end sections, by means of which the imposition of tensile force is divided over the width of the cushion element (7, 7.1; 18, 18.1), wherein in each case at least one securing means is connected to the end sections (8, 8.1, 8.2) of the upper layer (12, 21), such as a securing belt (10, 10.1, 10.2, 19, 19.1), for connecting the belt (3, 3.1; 4; 17, 17.1) to another part or to another belt (4) of a bridle or harness (2), and therefore the securing means are separated from one another, in relation to the securing effect which initiates their tensile strength, by the middle section (9) of the cushion element (7, 7.1; 18, 18.1), and wherein the cushion element (7, 7.1; 18, 18.1) forming the middle section (9) exhibits a greater width than the at least one securing means (10, 10.1, 10.2, 19, 19.1) connected to each end section (8, 8.1, 8.2) of the belt (3, 3.1; 4; 17, 17.1) is formed from the tension-resistant upper layer (12, 21), an open-pored under layer (15) peripherally connected to it, and an elastic spacing element (16), located in the pocket formed from the upper layer (12, 21) and the under layer (15), wherein the cushion element (7, 7.1; 18, 18.1) is provided by the spacing element (16) and the under layer (15).

2. Belt according to claim 1, wherein the width of the cushion element (7, 7.1) forming the middle section (9) increases going from the end sections (8, 8.1) as far as a maximum width located between the end sections.

3. Belt according to claim 2, wherein the maximum width located between the end sections (8, 8.1, 8.2) is provided by a crest (S, S.1) of maximum width on at least one of its longitudinal sides, and the increase in width is configured such as to continue as far as a curvature turning point (11), to which the crest region (S, S.1) is connected, with a curvature radius which becomes smaller in the direction towards the curvature turning point (11).

4. Belt according to claim 2 or 3, wherein the middle section (9) is configured as asymmetrical in relation to its middle plane by way of a width arrangement which is different on both sides.

5. Belt according to any one of claims 1 to 4, wherein, as securing means, at least one securing belt (10, 10.1, 10.2, 19, 19.1) is arranged at each end section (8, 8.1, 8.2).

6. Belt according to claim 5, wherein the part of the cushion element (7, 7.1; 18, 18.1) assigned to the end section (8, 8.1, 8.2) is wider than the securing belt (10, 10.1, 10.2, 19, 19.1) which is connected to it.

7. Belt according to claim 6, wherein the connection of the securing belt (10.2) to the cushion element (7.1) is provided by making use of a tensile force spreading element (14), by means of which the tensile force introduced by the securing belt (10.2) into the cushion element (7.1) is introduced over essentially the entire width of the cushion element (7.1) in the end section (8.2).

8. Belt according to claim 7, wherein the securing belt (10.2) comprises, in its end section (8.2) on the cushion element side, a tensile force spreading section (14) increasing in width in the direction towards the middle section, which is connected over its width to the cushion element (7.1), in non-positive fit.

9. Belt according to any one of claims 1 to 8, wherein the upper layer (12) is a woven upper layer (12).

10. Belt according to any one of claims 1 to 9, wherein the belt is configured as a nose belt or chin belt (3, 4).

11. Belt according to any one of claims 1 to 9, wherein the belt (17, 17.1) is part of a headpiece (20, 20.1) formed from two connecting belts of this type, arranged at a distance from one another and forming a connecting belt (19.2).

12. Harness for a riding animal or draught animal, such as a horse, **characterised in that** at least one belt (3, 3.1; 4; 17, 17.1) of the harness (2) is a belt (3, 3.1; 4; 17, 17.1) according to any one of claims 1 to 9.

13. Harness according to claim 12, wherein the harness (2) comprises a nose belt (3, 3.1) and a chin belt (4), both of which belts are configured as belts (3, 3.1; 4) in accordance with any one of claims 1 to 9.

14. Harness according to claim 12 or 13, wherein the harness comprises a headpiece (20, 20.1) formed from two belts (17, 17.1) in accordance with any one of claims 1 to 9, wherein the two belts (17, 17.1) are arranged at a distance from one another in the region of the neck band of the horse, and are connected to each other by a connecting belt (19.2).

## Revendications

1. Lanière pour briderie ou sellerie (2) comportant un premier tronçon d'extrémité (8) formant la première extrémité de la lanière (3, 3.1 ; 4 ; 17, 17.1), comportant un second tronçon d'extrémité (8.1) formant l'autre extrémité de la lanière (3, 3.1 ; 4 ; 17, 17.1) et comportant un tronçon central (9) reliant les deux tronçons d'extrémité (8, 8.1, 8.2) ; lequel tronçon central (9) est mis à disposition par un élément rembourré (7, 7.1 ; 18, 18.1) disposé par rapport à son effet vers le corps de l'animal, l'élément rembourré (7, 7.1 ; 18, 18.1) présentant une couche supérieure (12, 21) résistante à la traction se prolongeant jusqu'aux tronçons d'extrémité, grâce à laquelle une force de traction induite se répartit sur toute la largeur de l'élément rembourré (7, 7.1 ; 18, 18.1) ; au moins un élément de fixation, une lanière de fixation (10, 10.1, 10.2, 19, 19.1) par exemple, étant raccordé à chaque tronçon d'extrémité (8, 8.1, 8.2) de la couche supérieure (12, 21), afin de relier la lanière (3, 3.1 ; 4 : 17, 17.1) à une autre partie ou à une autre lanière (4) de la briderie ou de la sellerie (2) et afin de séparer, grâce au tronçon central (9) de l'élément rembourré (7, 7.1 ; 18, 18.1), les moyens de fixation les uns des autres en considérant leur fixation induisant la force de traction ; l'élément rembourré (7, 7.1 ; 18, 18.1) formant le tronçon central (9) présentant une largeur plus grande que l'au moins un moyen de fixation (10, 10.1, 10.2, 19, 19.1) raccordé à chaque tronçon d'extrémité (8, 8.1, 8.2) de la lanière (3, 3.1 ; 4 ; 17, 17.1) ; l'élément rembourré (7, 7.1 ; 18, 18.1) étant constitué de la couche supérieure (12, 21) résistante à la traction, d'une couche inférieure (15) à pores ouvertes, raccordée à la précédente périphériquement par le bord, et d'un maillage de distanciation (16) élastique se trouvant dans une poche formée par la couche supérieure (12, 21) et la couche inférieure (15), le rembourrage étant mis à disposition par le maillage de distanciation (16) et la couche inférieure (15).

2. Lanière selon la revendication 1, la largeur de l'élément rembourré (7, 7.1) formant le tronçon central (9) augmente en partant des tronçons d'extrémité (8, 8.1) jusqu'à une zone de largeur maximale située entre les tronçons d'extrémité.

3. Lanière selon la revendication 2, le maximum de largeur situé entre les tronçons d'extrémité (8, 8.1, 8.2) étant mis à disposition par une crête (S, S.1) de largeur maximale sur au moins un de ses côtés longitudinaux et l'augmentation de largeur étant réalisée jusqu'à un point d'inflexion de courbure (11) dans la suite duquel se situe la zone de crête (S, S1), avec un rayon de courbure non constant et qui se rétrécit en direction du point d'inflexion de la courbure (11).

4. Lanière selon la revendication 2 ou 3, le tronçon central (9) étant conformé de manière asymétrique par rapport à son plan longitudinal médian par une configuration de largeur différente vers les deux côtés.

5. Lanière selon l'une des revendications 1 à 4, au moins une lanière de fixation (10, 10.1, 10.2, 19, 19.1) étant disposée en tant que moyen de fixation sur chaque tronçon d'extrémité (8, 8.1, 8.2).

6. Lanière selon la revendication 5, la partie de l'élément rembourré (7, 7.1 ; 18, 18.1) affectée au tronçon d'extrémité (8, 8.1, 8.2) étant plus large que la lanière de fixation (10, 10.1, 10.2, 19, 19.1) qui y est reliée.

7. Lanière selon la revendication 6, la jonction de la lanière de fixation (10.2) sur l'élément rembourré (7.1) étant prévue en utilisant un élément de diffusion de la force de traction (14) par lequel la force de traction induite par le biais de la lanière de fixation (10.2) dans l'élément rembourré (7.1) est induite répartie dans le tronçon d'extrémité (8.2) sur sensiblement toute la largeur de l'élément rembourré (7.1).

8. Lanière selon la revendication 7, la lanière de fixation (10.2) présentant à son tronçon d'extrémité (8.2) du côté de l'élément rembourré un tronçon de diffusion de la force de traction (14), dont la largeur s'agrandit en direction du tronçon central, raccordé par sa largeur, de manière solidaire dans la transmission des efforts, à l'élément rembourré (7.1).

9. Lanière selon l'une des revendications 1 à 8, la couche supérieure (12) étant une couche supérieure (12) tissée.

10. Lanière selon l'une des revendications 1 à 9, la lanière étant conformée en tant que muserolle ou mentonnière (3, 4).

11. Lanière selon l'une des revendications 1 à 9, la lanière (17, 17.1) faisant partie d'une têtière (20, 20.1) formée de deux de ce type, disposées à distance l'une de l'autre, et d'une lanière de jonction (19.2).

12. Briderie pour un animal de selle ou de trait, par exemple un cheval, **caractérisé en ce qu'au** moins une lanière (3, 3.1 ; 4 ; 17, 17.1) de la briderie est une lanière (3, 3.1 ; 4 ; 17, 17.1) selon l'une des revendications 1 à 9.

13. Briderie selon la revendication 12, la briderie (2) présentant une muserolle (3, 3.1) et une mentonnière (4), lesquelles deux lanières sont conformées en tant que lanières (3, 3.1 ; 4) selon l'une des revendications 1 à 9.

14. Briderie selon la revendication 12 ou 13, la briderie présentant une têtière (20, 20.1) formée de deux lanières (17, 17.1) selon l'une des revendications 1 à 9, les deux lanières (17, 17.1) étant écartées l'une de l'autre au niveau de la bande sur la nuque du cheval et reliées l'une avec l'autre avec une lanière de jonction (19.2).
